# EUROPÄISCHE PATENTSCHRIFT

(11) **EP 3 393 819 B1**
(45) Veröffentlichungstag und Bekanntmachung des Hinweises auf die Patenterteilung: **10.08.2022**
(21) Anmeldenummer: 16831813.7
(22) Anmeldetag: 22.12.2016
(51) Int. Cl.: B42D 25/29, B42D 25/342, G07D 7/12, G07D 7/20

(54) **BEDRUCKTER ARTIKEL, VERFAHREN ZUR ECHTHEITSPRÜFUNG EINES BEDRUCKTEN ARTIKELS UND ARTIKELSYSTEM**
PRINTED ARTICLE, METHOD FOR VERIFYING THE AUTHENTICITY OF A PRINTED ARTICLE AND SYSTEM OF ARTICLES
ARTICLE IMPRIMÉ, PROCÉDÉ DE VÉRIFICATION DE L'AUTHENTICITÉ D'UN ARTICLE IMRIMÉ ET SYSTÈME D'ARTICLES

(30) Priorität: 23.12.2015 DE 102015122798
(43) Veröffentlichungstag der Anmeldung: 31.10.2018
(73) Patentinhaber: Bundesdruckerei GmbH, 10969 Berlin (DE)
(72) Erfinder: RAMUTA, Henrik, 12683 Berlin (DE); BADER, Stefan, 12167 Berlin (DE); SCHABACKER, Hanno, 10557 Berlin (DE)
(74) Vertreter: Bittner, Thomas L.
(86) Internationale Anmeldenummer: PCT/DE2016/100613
(87) Internationale Veröffentlichungsnummer: WO 2017/108035

(56) Entgegenhaltungen:
- WO-A1-95/04665
- WO-A1-2013/057279
- WO-A2-02/101669
- FR-A1- 2 830 791
- GB-A- 1 138 011

## Beschreibung

Die Erfindung betrifft einen bedruckten Artikel, ein Verfahren zur Echtheitsprüfung eines bedruckten Artikels sowie ein Artikelsystem.

### Hintergrund

Beim Bedrucken eines Artikels, sei es zum Beispiel ein Papierdokument oder ein Ausweisdokument in Form einer Kunststoffkarte, kann die Rasterungstechnologie zum Einsatz kommen. Der Begriff Raster bezeichnet hierbei allgemein ein regelmäßiges System von sich kreuzenden Linien (Rasterlinien), die sich über einen zu bedruckenden Bereich erstrecken und entlang welcher als gedruckte Elemente Rasterpunkte angeordnet sind. In der Drucktechnik werden solche Rastersysteme verwendet, um zum Bespiel Halbtonbilder reproduzieren zu können. Auf die zu bedruckende Fläche wird ein Druckraster aufgedruckt. Die von dem Druckraster umfassten Rasterpunkte sind entlang der Rasterlinien angeordnet. Die Rasterpunkte können verschiedene Punktformen aufweisen, beispielsweise runde oder eckige Punktflächen. Als Rasterweite oder Rasterfrequenz wird die Anzahl der Rasterpunkte pro Längeneinheit bezeichnet. Je kleiner der Punktabstand zwischen benachbarten Rasterpunkten ist, umso größer ist die Rasterfrequenz.

Es wird zwischen amplitudenmodulierten und frequenzmodulierten Rastern unterschieden. Bei amplitudenmodulierten Druckrastern haben die Rasterpunkte immer gleiche Abstände voneinander. Die Rasterpunkte selbst können unterschiedlich groß oder gleich groß sein. Bei frequenzmodulierten Druckrastern fehlt es im Unterschied zu den amplitudenmodulierten Rastern an der Gleichmäßigkeit der Rasterpunktverteilung. Die Rasterpunkte sind einer Zufallsverteilung entsprechend angeordnet, wodurch eine zufällige Verteilung der Punktabstände zwischen benachbarten Rasterpunkten entsteht.

Aus dem Dokument GB 1,138,011 A sind Druckmuster mit Rasterpunkten bekannt, beispielsweise Banknoten. In einer Ausführungsform sind Rasterpunkte auf geschlossenen Kreisbogen angeordnet.

Dem Dokument EP 1 127 712 A1 ist ein Sicherheits- und / oder Wertdokument, insbesondere Banknote, zu entnehmen, mit Sicherheitsmerkmalen und mit einem Verifikationselement zum Verifizieren des Sicherheitsmerkmals.

Die Druckschrift EP 0 279 526 A2 offenbart ein Sicherheitsdokument.

Die Druckschrift DE 699 17 947 T2 betrifft ein Verfahren und eine Vorrichtung zum Authentifizieren von Dokumenten mittels Anwenden des Intensitätsprofils von Moire-Muster.

Das Dokument FR 2 830 791 A offenbart ein Dokument, beispielsweise eine Banknote oder ein Lotterielos, welches mit einem ersten Motiv in einer sichtbaren Tinte gedruckt, in einem ersten Winkel zu einer Referenzachse angeordnet und mit einem zweiten Motiv in einer Tinte überdruckt wird, die bei Tageslicht unsichtbar, aber unter UV-Licht sichtbar ist. Das zweite Motiv erscheint in einer zum ersten Motiv kontrastierenden Farbe und steht in einem zweiten Winkel zur Referenzachse; es enthält auch ein drittes Motiv unter einem Winkel zu den anderen beiden, welches durch einen Moire-Effekt enthüllt wird.

### Zusammenfassung

Aufgabe der Erfindung ist es, verbesserte Technologien im Zusammenhang mit der fälschungssicheren Ausbildung von bedruckten Artikeln unter Verwendung der Rasterdrucktechnik anzugeben. Die Echtheit des bedruckten Artikels soll auf einfache Weise überprüfbar sein.

Zur Lösung ist ein bedruckter Artikel nach dem unabhängigen Anspruch 1 geschaffen. Weiterhin sind ein Verfahren zur Echtheitsprüfung eines bedruckten Artikels nach dem unabhängigen Anspruch 8 sowie eines Artikelsystems nach dem unabhängigen Anspruch 9 geschaffen. Alternative Ausgestaltungen sind Gegenstand von abhängigen Unteransprüchen.

Nach einem Aspekt ist ein bedruckter Artikel geschaffen, welcher eine Sichtfläche und eine Druckfläche aufweist, die im Bereich der Sichtfläche angeordnet ist. Die Druckfläche ist mit einem Druckraster bedruckt, bei dem Rasterpunkte mit jeweils gleichbleibendem Rasterabstand entlang von Rasterlinien angeordnet sind. Die Rasterlinien sind jeweils als ein Kreisbogen ausgeführt.

Nach einem weiteren Aspekt ist ein Verfahren zur Echtheitsprüfung eines bedruckten Artikels geschaffen. Bei dem Verfahren wird als ein Prüfling ein bedruckter Artikel bereitgestellt, wobei der bedruckte Artikel im Bereich einer Sichtfläche eine Druckfläche aufweist, die mit einem Druckraster bedruckt ist, bei dem Rasterpunkte mit jeweils gleichbleibendem Punktabstand entlang von Rasterlinien angeordnet sind, die jeweils ein Kreisbogen sind. Weiterhin wird bei dem Verfahren ein Prüfmittel bereitgestellt. Das Prüfmittel weist eine transparente Prüffläche mit einem hierauf gedruckten Prüfdruckraster auf, bei dem Rasterpunkte mit der gleichen Rasterweite wie die Rasterpunkte des Druckrasters auf dem Prüfling angeordnet sind. Das Prüfmittel wird auf den Prüfling gelegt, derart, dass das Druckraster des Prüflings und das Prüfdruckraster des Prüfmittels überlappen. Das Druckraster des Prüflings und das Prüfdruckraster des Prüfmittels werden relativ zueinander verschoben, zum Beispiel verdreht, bis für das Druckraster und das Prüfdruckraster Moire-Bild sichtbar wird.

Nach einem anderen Aspekt ist ein Artikelsystem geschaffen, das für eine Echtheitsprüfung der vorgenannten Art hergerichtet ist. Das Artikelsystem weist einen bedruckten Artikel sowie ein Prüfmittel auf. Bei dem bedruckten Artikel ist im Bereich einer Sichtfläche eine Druckfläche angeordnet, die mit einem Druckraster bedruckt, bei dem Rasterpunkte mit jeweils gleichbleibendem Punkt- oder Elementabstand entlang von Rasterlinien angeordnet sind, die jeweils ein Kreisbogen sind. Das Prüfmittel weist eine transparente Prüffläche mit einem hierauf gedruckten Prüfdruckraster auf, bei dem Rasterpunkte mit der gleichen Rasterweite wie die Rasterpunkte des Druckrasters auf dem bedruckten Artikel angeordnet sind.

Bei der Echtheitsprüfung entsteht aufgrund der Ausbildung des Druckrasters ein charakteristisches Moire-Bild, welches sich von üblichen Moiré-Bildern unterscheidet und so eine Prüfung ermöglicht.

Die Rasterpunkte des Druckrasters können hinsichtlich ihrer Punktform gleich oder verschieden ausgebildet sein. Die Punktform kann rund oder eckig sein. Beispielsweise können eine Kreisform oder eine Viereckform vorgesehen sein. Das Druckraster kann als einfarbiges oder als mehrfarbiges Druckraster hergestellt sein.

Die Druckfläche kann die Sichtfläche des bedruckten Artikels teilweise oder vollständig bedecken. Im Bereich der Sichtfläche können mehrere voneinander getrennt gebildete Druckflächen vorgesehen sein, die jeweils mit einem Druckraster bedruckt sind, wobei die Druckraster der voneinander getrennten Druckflächen gleich oder verschieden ausgebildet sein können. Beispielsweise können sich die Druckraster in verschiedenen Druckflächen hinsichtlich des Punktabstands entlang der kreisbogenförmigen Rasterlinien unterscheiden. Alternativ oder ergänzend kann zum Beispiel die Größe der Rasterpunkte in den verschiedenen Druckflächen unterschiedlich sein. Das Prüfmittel kann hierbei mehrere Prüfdruckraster aufweisen, die mit unterschiedlichen Rasterweiten gebildet sind, wobei die Rasterweiten den Rasterweiten der mehreren Druckraster entsprechen. Das Prüfmittel mit mehreren Prüfdruckrastern unterschiedlicher Rasterweite kann unabhängig davon vorgesehen sein, ob der bedruckte Artikel mehrere Druckraster aufweist. Auf diese Weise kann ein für verschiedene bedruckte Artikel nutzbares Prüfmittel bereitgestellt werden.

Der bedruckte Artikel kann zum Beispiel ein bedrucktes Dokument sein, beispielweise ein Sicherheitsdokument wie ein Ausweis oder ein Reisepass, insbesondere aus Papier oder in Form einer Kunststoffkarte. Alternativ kann es sich um ein Papierdokument handeln, zum Beispiel eine Urkunde oder ein Zertifikat. Auch das bedruckte Dokument aus anderen Materialien als Papier bestehen, beispielsweise einer Kunststofffolie oder einem Pappmaterial. Aber auch auf beliebigen anderen Artikeln kann die Druckfläche mit dem hierauf angeordneten Druckraster angeordnet sein. Hierbei kann das Druckraster auf einem Bogen gedruckt werden, der dann nachträglich auf dem Artikel angebracht wird, beispielweise mittels Aufkleben, welcher hierdurch zum bedruckten Artikel wird, also einem Artikel, auf dem die Druckfläche mit Druckraster angeordnet ist.

Die Rasterlinien des Druckrasters können sich entlang eines Kreisbogens erstrecken, derart, dass die Rasterlinien und somit auch die entlang der Rasterlinie angeordneten Rasterpunkte nicht auf einem geschlossenen Kreis angeordnet sind. Der Kreisbogen ist in dem Druckraster nicht Bestandteil einer Menge mehrerer Kreisbögen, die im Druckraster zusammen einen (geschlossenen) Kreis bilden.

Die Rasterpunkte bilden die Elemente des Druckrasters (Rasterelemente) von beliebiger Größe und beliebiger Form. Die Rasterpunkte können dieselbe Rasterpunktgröße aufweisen. Beispielsweise kann es sich um kreisförmige oder eckige Rasterpunkte gleicher Größe handeln.

Für Rasterpunkte, die auf derselben Rasterlinie liegen, kann sich die Rasterpunkt- oder Rasterelementgröße entlang der Rasterlinie ändern. Die Rasterpunktgröße kann entlang der Rasterlinie stetig oder kontinuierlich zunehmen. Die sich ändernde Rasterpunktgröße kann für einzelne oder alle Rasterlinien des Druckrasers vorgesehen sein.

Das Druckraster des Artikels kann eine Rasterweite in einem Bereich von etwa 100 lpi bis etwa 700 lpi aufweisen. Bei dieser Ausführungsform entspricht die Rasterweite des Druckrasters 100 bis 700 Linien pro Inch (lpi).

Das Druckraster kann mittels einer sympathetischen Druckfarbe gedruckt sein. Beispielsweise kann es sich um eine Druckfarbe handeln, die erst bei einer Beleuchtung mit UV-Licht sichtbar wird.

Eine erste Tangente an einen ersten Punkt des Kreisbogens und eine zweite Tangente an einen zweiten Punkt des Kreisbogens schließen einen Winkel im Bereich von etwa 3 Grad bis etwa 15 Grad, bevorzugt in einem Bereich von etwa 5 Grad bis etwa 10 Grad, ein, der dem Mittelpunktswinkel des durch den ersten Punkt und den zweiten Punkt begrenzten Kreisbogens entspricht, wobei der lotrecht auf die erste Tangente projizierte zweite Punkt des Kreisbogens entlang der ersten Tangente einen Abstand im Bereich von etwa 10 cm bis etwa 22 cm von dem ersten Punkt des Kreisbogens aufweist. Alternativ kann der Abstand im Bereich von etwa 15 cm bis etwa 22 cm liegen.

Das Druckraster kann ein amplitudenmoduliertes Druckraster sein.

Die Kreisbögen des Druckrasters können alle dieselbe Krümmung aufweisen. Alternativ kann vorgesehen sein, dass die Kreisbögen des Druckrasters sich unterscheidende Krümmungen aufweisen. Beispielsweise kann über die Verteilung der Rasterlinien des Druckrasters eine stetig oder kontinuierlich zunehmende Krümmung der Rasterlinien vorgesehen sein.

In Verbindung mit dem Verfahren zur Echtheitsprüfung des bedruckten Artikels sowie dem Artikelsystem können die vorangehend im Zusammenhang mit dem bedruckten Artikel erläuterten Ausgestaltungen in beliebiger Kombination vorgesehen sein.

Bei dem Prüfdruckraster des Prüfmittels können die Rasterpunkte entlang gerader Rasterlinien angeordnet sein. Alternativ können die Rasterpunkte entlang gekrümmter Linien angeordnet sein, deren Krümmung von der der Rasterlinien des zu prüfenden Druckrasters verschieden ist, insbesondere kann ein anderer Kreisbogenradius vorgesehen sein.

Bei dem Verfahren zur Echtheitsprüfung des bedruckten Artikels kann das Moire-Bild, welches beim Übereinaderlegen von Prüfling und Prüfmittel entsteht, mit bloßem Auge sichtbar sein. A1-ternativ kann vorgesehen sein, die Echtheitsprüfung unter Zuhilfenahme eines optischen Abbildungssystems auszuführen, zum Beispiel eines Kamerasystems, mit dem eine Abbildung auf einem Bildschirm erzeugt wird, um das Entstehen des Moiré-Bilds erfassbar zu machen.

Bei dem Prüfmittel kann das Prüfdruckraster auf einem durchsichtigen Substrat aufgedruckt sein, zum Beispiel einer durchsichtigen Kunststofffolie.

### Beschreibung von Ausführungsbeispielen

Im Folgenden werden weitere Ausführungsbeispiele unter Bezugnahme auf Figuren näher erläutert. Hierbei zeigen:
- Fig. 1: eine schematische Darstellung einer Sichtfläche eines bedruckten Artikels,
- Fig. 2: einen Bereich eines Druckrasters auf der Sichtfläche des bedruckten Artikels aus Fig. 1,
- Fig. 3: eine schematische Darstellung eines Ausschnitts eines Prüfdruckrasters eines Prüfmittels,
- Fig. 4: eine schematische Darstellung zum Erläutern einer Krümmung einer Rasterlinie und
- Fig. 5: eine schematische Darstellung eines Prüflings und eines Prüfmittels.

Fig. 1 zeigt eine schematische Darstellung eines bedruckten Artikels 1, insbesondere eines bedruckten Dokuments, bei dem im Bereich einer Sichtfläche 2 eine Druckfläche 3 angeordnet ist. Im Bereich der Druckfläche 3 ist auf das Material des bedruckten Artikels 1, beispielweise Papier oder Kunststoff, ein Druckraster 4 aufgedruckt. Das Druckraster 4 kann ein- oder mehrfarbig ausgebildet sein. Bei dem bedruckten Artikel 1 kann es sich beispielsweise um ein Sicherheitsdokument wie einen Ausweis oder einen Pass handeln. Der Ausweis kann zum Beispiel als eine Plastik- oder Kunststoffkarte ausgeführt sein, wahlweise als Chipkarte. Alternativ kann es sich bei dem bedruckten Artikel 1 um ein Papierdokument handeln, beispielsweise eine Urkunde oder ein Zertifikat. Aber auch auf beliebigen anderen Artikeln kann die Druckfläche 3 mit dem hierauf angeordneten Druckraster 4 angeordnet sein. Hierbei kann das Druckraster 4 auf einen Bogen gedruckt werden, der dann nachträglich auf dem Artikel angebracht wird, beispielweise mittels Aufkleben, welcher hierdurch zum bedruckten Artikel wird, also einem Artikel, auf dem die Druckfläche 3 mit Druckraster 4 angeordnet ist.

Fig. 2 zeigt eine schematische Detaildarstellung eines Abschnitts der Druckfläche 3 mit dem Druckraster 4. Das Druckraster 4 weist Rasterpunkte oder -elemente 5 auf, die in der gezeigten Darstellung mit einer Kreisform gebildet sind. Die Rasterpunkte 5 sind entlang von Rasterlinien 6 mit gleichbleibendem Punktabstand angeordnet. Bei den Rasterlinien 6 handelt es sich jeweils um einen Kreisbogen. Bei der gezeigten Ausführungsform haben die Rasterpunkte 5 alle die gleiche Punktgröße.

Fig. 3 zeigt eine schematische Darstellung eines Prüfdruckrasters 10 mit Rasterpunkten 11, die mit gleichbleibendem Rasterpunktabstand oder Punktabstand entlang gerader Rasterlinien 12 angeordnet sind. Die Rasterweite oder Rasterfrequenz ist für die Rasterpunkte 5 bei dem Druckraster 4 sowie die Rasterpunkte 11 bei dem Prüfdruckraster 10 gleich. Das Prüfdruckraster 10 ist auf ein Substratmaterial gedruckt, welches in Zwischenbereichen 13 durchsichtig oder transparent ist. Das Prüfdruckraster 10 kann genutzt werden, um für den bedruckten Artikel 1 eine Echtheitsprüfung durchzuführen, indem das Prüfdruckraster 10 als Bestandteil eines Prüfmittels, zum Beispiel eines Handbogens oder einer Karte, über das Druckraster 4 gelegt wird. Das Prüfdruckraster 10 kann zum Beispiel auf eine durchsichtige Folie gedruckt sein, die Bestandteil des Prüfmittels ist.

Das Druckraster 4 und das Prüfdruckraster 10 können beim Prüfen übereinanderliegend relativ so zueinander angeordnet werden, dass ein Moire-Bild für die beiden Raster entsteht, welches gekrümmte Linienstrukturen zeigt, was die Folge der Kombination des Druckrasters 4 mit den Kreisbogen-Rasterlinien 6 einerseits und des Prüfdruckrasters 11 mit den geraden Rasterlinien ist, wobei die beiden Raster im gezeigten Ausführungsbeispiel mit gleicher Rasterweite gebildet sind. So ist auf einfache Weise die Echtheit des bedruckten Artikels 1 mit Hilfe des Prüfmittels bestimmbar anhand des charakteristischen Moiré-Bilds. Es kann überprüft werden, ob bei dem bedruckten Artikel 1 das Druckraster 4 tatsächlich mit den gekrümmten Rasterlinien 6 gebildet ist. Hierbei weisen die Rasterlinien 6 des Druckrasters 4 eine eher geringe Krümmung auf, die für einen weniger aufmerksamen Betrachter unter Umständen gar nicht mit bloßem Auge erkennbar ist.

Fig. 4 zeigt eine schematische Darstellung zur Erläuterung der Krümmung einer Rasterlinie 20 der als Kreisbogen ausgeführten Rasterlinien 6 im Druckraster 4. An einen Abschnitt der Rasterlinie 20 sind in einem ersten Punkt oder Element 21 und einem zweiten Punkt oder Element 22 die jeweilige Tangente 23, 24 angelegt. Die Tangenten 23, 24 schließen einen Winkel β ein, welcher in einem Bereich von etwa 5 Grad bis etwa 10 Grad liegt. Der erste und der zweite Punkt 21, 22 haben entlang der Tangente 23 an den ersten Punkt 21 einen Abstand s. Dieser Abstand beträgt zum Beispiel etwa 10 cm bis etwa 22 cm, alternativ etwa 15 cm bis etwa 22 cm.

Fig. 5 zeigt eine schematische Darstellung einer Ausführung des einen Prüfling bildenden Druckrasters 4, welches auf einem Artikel angeordnet ist. Das Druckraster 4 ist mit Rasterpunkten entlang kreisbogenförmiger Rasterlinien gebildet. Zum Vergleich ist eine Vergleichsdruckmuster 50 gezeigt, bei dem die Rasterpunkte entlang gerader Rasterlinien angeordnet sind. Weiterhin ist ein Prüfdruckraster 10 gezeigt, auf dem die Rasterpunkte entlang gerader Rasterlinien angeordnet sind. Das Prüfdruckraster 10 ist auf eine durchsichtige Folie gedruckt.

Zum Prüfen wird das Prüfdruckraster 10 auf das Druckraster 4 und das Vergleichsdruckmuster 50 gelegt. Die Raster weisen in dem gezeigten Beispiel eine Rasterweite von 70 lpcm (lpcm - Linien pro cm) auf. Mittels Relativverlagerung der Raster auf Prüfling und Prüfmittel zueinander entstehen dann sich unterscheidende Moire-Bilder 51, 52. Bei der Überlagerung des Druckrasters 4 mit dem Prüfdruckraster 10 entsteht das charakteristische Moiré-Bild 51, welches verschieden ist von dem üblichen Moiré-Bild 52.

Die in der vorstehenden Beschreibung, den Ansprüchen sowie der Zeichnung offenbarten Merkmale können sowohl einzeln als auch in beliebiger Kombination für die Verwirklichung der verschiedenen Ausführungen von Bedeutung sein.

### Bezugszeichenliste

- 1: bedrucktes Dokument
- 2: Sichtfläche
- 3: Druckfläche
- 4: Druckraster
- 5: Rasterpunkte des Druckrasters 4
- 6: Rasterlinien des Druckrasters 4
- 10: Prüfdruckraster
- 11: Rasterpunkte des Prüfdruckrasters 10
- 12: gerade Rasterlinien des Prüfdruckrasters 10
- 13: Zwischenbereiche
- 20: Rasterlinie
- 21: erster Punkt auf der Rasterlinie 20
- 22: zweiter Punkt auf der Rasterlinie 20
- 23: Tangente
- 24: Tangente
- 50: Vergleichsdruckraster
- 51, 52: Moire-Bilder

## Patentansprüche

1. Bedruckter Artikel (1), mit einer Sichtfläche (2) und einer Druckfläche (3), die im Bereich der Sichtfläche (2) angeordnet ist, wobei die Druckfläche (3) mit einem Druckraster (4) bedruckt ist, bei dem Rasterpunkte (5) mit jeweils gleichbleibendem Punktabstand entlang von Rasterlinien (6) angeordnet sind, die jeweils ein Kreisbogen (20) sind, wobei eine erste Tangente (23) an einen ersten Punkt (21) des Kreisbogens und eine zweite Tangente (24) an einen zweiten Punkt (22) des Kreisbogens (20) einen Winkel (β) im Bereich von etwa 3 Grad bis etwa 15 Grad, bevorzugt in einem Bereich von etwa 5 Grad bis etwa 10 Grad, einschließen, wobei der Winkel (β) dem Mittelpunktswinkel des durch den ersten Punkt (21) und den zweiten Punkt (22) begrenzten Kreisbogens entspricht, und wobei der lotrecht auf die erste Tangente (23) projizierte zweite Punkt (22) des Kreisbogens (20) entlang der ersten Tangente (23) einen Abstand im Bereich von etwa 10 cm bis etwa 22 cm von dem ersten Punkt (21) des Kreisbogens (20) aufweist.

2. Artikel (1) nach Anspruch 1, **dadurch gekennzeichnet, dass** die Rasterpunkte (5) des Druckrasters (4) dieselbe Rasterpunktgröße aufweisen.

3. Artikel (1) nach Anspruch 1, **dadurch gekennzeichnet, dass** für Rasterpunkte (5), die auf derselben Rasterlinie (6) liegen, sich die Rasterpunktgröße entlang der Rasterlinie (6) ändert.

4. Artikel (1) nach mindestens einem der vorangehenden Ansprüche, **dadurch gekennzeichnet, dass** das Druckraster (4) eine Rasterweite in einem Bereich von etwa 100 lpi bis etwa 700 lpi aufweist.

5. Artikel (1) nach mindestens einem der vorangehenden Ansprüche, **dadurch gekennzeichnet, dass** das Druckraster (4) mittels einer sympathetischen Tinte gedruckt ist.

6. Artikel (1) nach mindestens einem der vorangehenden Ansprüche, **dadurch gekennzeichnet, dass** das Druckraster (4) ein amplitudenmoduliertes Druckraster ist.

7. Artikel (1) nach mindestens einem der vorangehenden Ansprüche, **dadurch gekennzeichnet, dass** die Kreisbögen des Druckrasters (4) alle dieselbe Krümmung aufweisen.

8. Verfahren zur Echtheitsprüfung eines bedruckten Artikels (1), bei dem:
- als ein Prüfling ein bedruckter Artikel (1) nach mindestens einem der vorangehenden Ansprüche bereitgestellt wird, wobei der bedruckte Artikel (1) im Bereich einer Sichtfläche (2) eine Druckfläche (3) aufweist, die mit einem Druckraster (4) bedruckt ist, bei dem Rasterpunkte (5) mit jeweils gleichbleibendem Punktabstand entlang von Rasterlinien (6) angeordnet sind, die jeweils ein Kreisbogen sind, wobei eine erste Tangente (23) an einen ersten Punkt (21) des Kreisbogens und eine zweite Tangente (24) an einen zweiten Punkt (22) des Kreisbogens (20) einen Winkel (β) im Bereich von etwa 3 Grad bis etwa 15 Grad, bevorzugt in einem Bereich von etwa 5 Grad bis etwa 10 Grad, einschließen, wobei der Winkel (β) dem Mittelpunktswinkel des durch den ersten Punkt (21) und den zweiten Punkt (22) begrenzten Kreisbogens entspricht, und wobei der lotrecht auf die erste Tangente (23) projizierte zweite Punkt (22) des Kreisbogens (20) entlang der ersten Tangente (23) einen Abstand im Bereich von etwa 10 cm bis etwa 22 cm von dem ersten Punkt (21) des Kreisbogens (20) aufweist,
- ein Prüfmittel bereitgestellt wird, wobei das Prüfmittel eine transparente Prüffläche (13) mit einem hierauf gedruckten Prüfdruckraster (10) aufweist, bei dem Rasterpunkte (11) mit der gleichen Rasterweite wie die Rasterpunkte (5) des Druckrasters (4) auf dem Prüfling angeordnet sind,
- das Prüfmittel auf den Prüfling aufgelegt wird, derart, dass das Druckraster (4) des Prüflings und das Prüfdruckraster (10) des Prüfmittels überlappen, und
- das Druckraster (4) des Prüflings und das Prüfdruckraster (10) des Prüfmittels relativ zueinander verschoben werden, bis für das Druckraster (4) und das Prüfdruckraster (10) ein Moire-Bild sichtbar wird.

9. Artikelsystem, hergerichtet für eine Echtheitsprüfung nach Anspruch 8 und aufweisend:
- einen bedruckten Artikel (1), welches im Bereich einer Sichtfläche (2) eine Druckfläche (3) aufweist, die mit einem Druckraster (4) bedruckt ist, bei dem Rasterpunkte (5) mit jeweils gleichbleibendem Punktabstand entlang von Rasterlinien (6) angeordnet sind, die jeweils ein Kreisbogen (20) sind, wobei eine erste Tangente (23) an einen ersten Punkt (21) des Kreisbogens und eine zweite Tangente (24) an einen zweiten Punkt (22) des Kreisbogens (20) einen Winkel (β) im Bereich von etwa 3 Grad bis etwa 15 Grad, bevorzugt in einem Bereich von etwa 5 Grad bis etwa 10 Grad, einschließen, wobei der Winkel (β) dem Mittelpunktswinkel des durch den ersten Punkt (21) und den zweiten Punkt (22) begrenzten Kreisbogens entspricht, und wobei der lotrecht auf die erste Tangente (23) projizierte zweite Punkt (22) des Kreisbogens (20) entlang der ersten Tangente (23) einen Abstand im Bereich von etwa 10 cm bis etwa 22 cm von dem ersten Punkt (21) des Kreisbogens (20) aufweist, und
- ein Prüfmittel, welches eine transparente Prüffläche (13) mit einem hierauf gedruckten Prüfdruckraster (10) aufweist, bei dem Rasterpunkte (11) mit der gleichen Rasterweite wie die Rasterpunkte (5) des Druckrasters (4) auf dem bedruckten Artikel (1) angeordnet sind.

## Claims

1. A printed article (1) with a visible surface (2) and a printed surface (3) that is arranged in the region of the visible surface (2), wherein the printed surface (3) is printed with a halftone (4), in which halftone dots (5) are arranged at a respective consistent dot-distance along halftone lines (6), each of which is a circular arc (20), wherein a first tangent (23) on a first point (21) of the circular arc and a second tangent (24) on a second point (22) of the circular arc (20) include an angle (β) in the range between approximately 3 degrees and approximately 15 degrees, preferably in a range between approximately 5 degrees and approximately 10 degrees, wherein the angle (β) corresponds to the central angle of the circular arc defined by the first point (21) and the second point (22), and wherein the second point (22) of the circular arc (20), which is perpendicularly projected on the first tangent (23), is spaced apart from the first point (21) of the circular arc (20) along the first tangent (23) by a distance in the range between approximately 10 cm and approximately 22 cm.

2. The article (1) according to claim 1, **characterized in that** the halftone dots (5) of the halftone (4) have the same halftone dot size.

3. The article (1) according to claim 1, **characterized in that** the halftone dot size of halftone dots (5) lying on the same halftone line (6) changes along the halftone line (6).

4. The article (1) according to at least one of the preceding claims, **characterized in that** the halftone (4) has a screen ruling in a range between approximately 100 Ipi and approximately 700 Ipi.

5. The article (1) according to at least one of the preceding claims, **characterized in that** the halftone (4) is printed by means of a sympathetic ink.

6. The article (1) according to at least one of the preceding claims, **characterized in that** the halftone (4) is an amplitude-modulated halftone.

7. The article (1) according to at least one of the preceding claims, **characterized in that** all circular arcs of the halftone (4) have the same curvature.

8. A method for checking the authenticity of a printed article (1), in which:
- a printed article (1) according to at least one of the preceding claims is provided as test item, wherein the printed article (1) has a printed surface (3) that is arranged in the region of a visible surface (2) and printed with a halftone (4), in which halftone dots (5) are arranged at a respective consistent dot-distance along halftone lines (6), each of which is a circular arc, wherein a first tangent (23) on a first point (21) of the circular arc and a second tangent (24) on a second point (22) of the circular arc (20) include an angle (β) in the range between approximately 3 degrees and approximately 15 degrees, preferably in a range between approximately 5 degrees and approximately 10 degrees, wherein the angle (β) corresponds to the central angle of the circular arc defined by the first point (21) and the second point (22), and wherein the second point (22) of the circular arc (20), which is perpendicularly projected on the first tangent (23), is spaced apart from the first point (21) of the circular arc (20) along the first tangent (23) by a distance in the range between approximately 10 cm and approximately 22 cm,
- a testing means is provided, wherein the testing means has a transparent test surface (13) with a test halftone (10) printed thereon, and wherein the halftone dots (11) of said test halftone are arranged with the same screen ruling as the halftone dots (5) of the halftone (4) on the test item,
- the testing means is placed on the test item in such a way that the halftone (4) of the test item and the test halftone (10) of the testing means overlap, and
- the halftone (4) of the test item and the test halftone (10) of the testing means are displaced relative to one another until a Moire image becomes visible for the halftone (4) and the test halftone (10).

9. An article system configured for an authenticity check according to claim 8 and comprising:
- a printed article (1) having a printed surface (3) that is arranged in the region of a visible surface (2) and printed with a halftone (4), in which halftone dots (5) are arranged at a respective consistent dot-distance along halftone lines (6), each of which is a circular arc (20), wherein a first tangent (23) on a first point (21) of the circular arc and a second tangent (24) on a second point (22) of the circular arc (20) include an angle (β) in the range between approximately 3 degrees and approximately 15 degrees, preferably in a range between approximately 5 degrees and approximately 10 degrees, wherein the angle (β) corresponds to the central angle of the circular arc defined by the first point (21) and the second point (22), and wherein the second point (22) of the circular arc (20), which is perpendicularly projected on the first tangent (23), is spaced apart from the first point (21) of the circular arc (20) along the first tangent (23) by a distance in the range between approximately 10 cm and approximately 22 cm, and
- a testing means having a transparent test surface (13) with a test halftone (10) printed thereon, wherein the halftone dots (11) of said test halftone are arranged with the same screen ruling as the halftone dots (5) of the halftone (4) on the printed article (1).

## Revendications

1. Article imprimé (1), pourvu d'une surface visible (2) et d'une surface d'impression (3), qui est placée dans la zone de la surface visible (2), la surface d'impression (3) étant imprimée avec une trame d'impression (4), sur laquelle des points de trame (5) sont placés avec un écart constant entre les points le long de lignes de trame (6), qui sont chaque fois un arc de cercle (20), une première tangente (23) à un premier point (21) de l'arc de cercle et une deuxième tangente (24) à un deuxième point (22) de l'arc de cercle (20) incluant un angle (β) de l'ordre d'environ 3 degrés à environ 15 degrés, de préférence dans un ordre d'environ 5 degrés à environ 10 degrés, l'angle (β) correspond à l'angle central de l'arc de cercle délimité par le premier point (21) et par le deuxième point (22), et le deuxième point (22) de l'arc de cercle (20) projeté à la perpendiculaire sur la première tangente (23) présentant le long de la première tangente (23) un écart de l'ordre d'environ 10 cm à environ 22 cm par rapport au premier point (21) de l'arc de cercle (20).

2. Article (1) selon la revendication 1, **caractérisé en ce que** les points de trame (5) de la trame d'impression (4) présentent la même taille de point de trame.

3. Article (1) selon la revendication 1, **caractérisé en ce que** pour des points de trame (5) qui se situent sur la même ligne de trame (6), la taille de point de trame varie le long de la ligne de trame (6).

4. Article (1) selon au moins l'une quelconque des revendications précédentes, **caractérisé en ce que** la trame d'impression (4) présente une linéature de trame dans un ordre d'environ 100 Ipi à environ 700 Ipi.

5. Article (1) selon au moins l'une quelconque des revendications précédentes, **caractérisé en ce que** la trame d'impression (4) est imprimées à l'aide d'une encre sympathique.

6. Article (1) selon au moins l'une quelconque des revendications précédentes, **caractérisé en ce que** la trame d'impression (4) est une trame d'impression modulée en amplitude.

7. Article (1) selon au moins l'une quelconque des revendications précédentes, **caractérisé en ce que** les arcs de cercle de la trame d'impression (4) présentent tous la même courbure.

8. Procédé, destiné à vérifier l'authenticité d'un article (1) imprimé, lors duquel :
- l'on met à disposition une éprouvette sous la forme d'un article (1) imprimé selon au moins l'une quelconque des revendications précédentes, l'article (1) imprimé comportant dans une zone d'une surface visible (2) une surface d'impression (3), qui est imprimée d'une trame d'impression (4), sur laquelle les points de trame (5) sont placés avec un écart constant entre les points le long de lignes de trame (6), qui sont chacune un arc de cercle, une première tangente (23) à un premier point (21) de l'arc de cercle et une deuxième tangente (24) à un deuxième point (22) de l'arc de cercle (20) incluant un angle (β) de l'ordre d'environ 3 degrés à environ 15 degrés, de préférence dans un ordre d'environ 5 degrés à environ 10 degrés, l'angle (β) correspond à l'angle central de l'arc de cercle délimité par le premier point (21) et par le deuxième point (22), et le deuxième point (22) de l'arc de cercle (20) projeté à la perpendiculaire sur la première tangente (23) présentant le long de la première tangente (23) un écart de l'ordre d'environ 10 cm à environ 22 cm par rapport au premier point (21) de l'arc de cercle (20),
- l'on met à disposition un moyen d'essai, le moyen d'essai comportant une surface d'essai (13) transparente, avec une trame d'impression (10) d'essai imprimée sur celle-ci, sur laquelle sont placés des points de trame (11) de linéature de trame identique à celle des points de trame (5) de la trame d'impression (4) sur l'éprouvette,
- l'on pose le moyen d'essai sur l'éprouvette, de telle sorte que la trame d'impression (4) de l'éprouvette et la trame d'impression d'essai (10) du moyen d'essai se chevauchent, et
- l'on déplace l'une par rapport à l'autre la trame d'impression (4) de l'éprouvette et la trame d'impression d'essai (10) du moyen d'essai, jusqu'à faire apparaître une image moirée pour la trame d'impression (4) et la trame d'impression d'essai (10).

9. Système d'article, élaboré pour une vérification d'authenticité selon la revendication 8 et comportant :
- un article (1) imprimé, lequel dans la zone d'une surface visible (2) comporte une surface d'impression (3) qui est imprimée d'une trame d'impression (4), sur laquelle les points de trame (5) sont placés avec chaque fois un écart constant entre les points le long de lignes de trame (6), qui sont chacune un arc de cercle (20), une première tangente (23) à un premier point (21) de l'arc de cercle et une deuxième tangente (24) à un deuxième point (22) de l'arc de cercle (20) incluant un angle (β) de l'ordre d'environ 3 degrés à environ 15 degrés, de préférence dans un ordre d'environ 5 degrés à environ 10 degrés, l'angle (β) correspond à l'angle central de l'arc de cercle délimité par le premier point (21) et par le deuxième point (22), et le deuxième point (22) de l'arc de cercle (20) projeté à la perpendiculaire sur la première tangente (23) comportant le long de la première tangente (23) un écart de l'ordre d'environ 10 cm à environ 22 cm par rapport au premier point (21) de l'arc de cercle (20), et
- un moyen d'essai, lequel comporte une surface d'essai (13) transparente, pourvu d'une trame d'impression d'essai (10) imprimée sur celle-ci, sur lequel des points de trame (11) sont placés avec la même linéature de trame que les points de trame (5) de de la trame d'impression (4) sur l'article (1) imprimé.
